# EUROPÄISCHE PATENTSCHRIFT

(11) **EP 0 649 455 B1**
(45) Veröffentlichungstag und Bekanntmachung des Hinweises auf die Patenterteilung: **14.01.1998**
(21) Anmeldenummer: 93915879.6
(22) Anmeldetag: 12.07.1993
(51) Int. Cl.: C10B 27/06

(54) **VERFAHREN ZUR REGELUNG DES GASDRUCKES EINER KOKSOFENKAMMER**
PROCESS FOR GAS PRESSURE REGULATION IN THE RETORT OF A COKE OVEN
PROCEDE DE REGULATION DE LA PRESSION DE GAZ DANS LA CHAMBRE DE CARBONISATION D'UN FOUR A COKE

(30) Priorität: 14.07.1992 DE 4223069; 30.06.1993 DE 4321676
(43) Veröffentlichungstag der Anmeldung: 26.04.1995
(73) Patentinhaber: Bergwerksverband GmbH, D-45307 Essen (DE)
(72) Erfinder: GIERTZ, Hans, Josef, D-40880 Ratingen (DE); EISENHUT, Werner, D-45219 Essen (DE); HUHN, Friedrich, D-40882 Ratingen (DE); HAMMERMANN, Hans-Jürgen, D-45739 Oer-Erkenschwick (DE)
(74) Vertreter: Schumacher, Horst, Dr. Dipl.-Phys.
(86) Internationale Anmeldenummer: EP9301817
(87) Internationale Veröffentlichungsnummer: WO9401513

(56) Entgegenhaltungen:
- DE-C- 366 274
- DE-C- 417 348
- DE-C- 528 972
- US-E- 20 619

## Beschreibung

Die Erfindung betrifft ein Verfahren zum Regeln oder Steuern des Gasdruckes einer Koksofenbatterie gemäß dem Oberbegriff des Anspruchs 1 sowie eine Vorrichtung zur Durchführung des Verfahrens.

Aus der DE-PS 955 681 ist es bekannt, den Gasdruck in den Steigrohrkrümmern von Koksofenbatterien mittels Drosselorganen, die mit einer Kurvenscheibe als Steuerorgan verbunden sind, zu steuern. Dabei entspricht die Geometrie der Steuerscheibe den üblicherweise zu erwartenden Druckverhältnissen. Durch diese in kleinen Schritten erfolgende Drehbewegung des Drosselorgans des Steigrohrkrümmers wird der Querschnitt des Steigrohres von Beginn der Füllung der Ofenkammer bis zum Ende der Garungszeit entsprechend dem Druckverlauf bei der Gasbildung der zu verkokenden Kohle gesteuert, um ständig einen gleichbleibenden geringen Überdruck in der Kammer aufrechtzuerhalten.

Aus der DE-AS 1 192 152 ist ein Verfahren zur Steuerung des Gasdruckes einer Koksofenkammer bekannt, bei dem die in dem Steigrohrkrümmern angeordneten schwenkbaren tassenformigen Verschlußklappen als Drosselorgane entsprechend dem Druckverlauf bei der Gasbildung der zu verkokenden Kohle betätigt werden. Dabei erfolgt die Steuerung über eine Steuerscheibe, die je Garungsperiode eine Umdrehung durchführt und mit einem Hebelarm für die Verschlußklappe verbunden ist. In waagerechter Stellung füllt sich die Verschlußklappe mit Wasser, so daß die aus der Kokereitechnik bekannte wirksam abdichtende Flüssigkeitsdichtung erhalten wird.

Bei diesen bekannten Steuerungen ist es von Nachteil, daß alle Koksöfen einer Batterie lediglich entsprechend der vorgegebenen Geometrie der Kurvenscheibe als Steuerorgane gesteuert werden können. Eine von der tatsächlich vorliegenden Gasentbindung des einzelnen Ofens abhängende individuelle Kammerdruckregelung ist nicht möglich.

Der Erfindung liegt die Aufgabe zugrunde, ein Verfahren zu entwickeln, um den Gasdruck jeder einzelnen Koksofenkammer in Abhängigkeit von der vorliegenden Gasentbindung individuell zu regeln oder zu steuern und/oder die Rohgaszusammensetzung durch die individuelle Kammerdruckregelung zu beeinflussen. Weiterhin liegt der Erfindung die Aufgabe zugrunde, eine Vorrichtung zur Durchführung des Verfahrens bereitzustellen.

Diese Aufgabe wird hinsichtlich des Verfahrens gemäß dem Kennzeichen des Anspruchs 1 gelöst.

Vorrichtungsmäßige Lösungen der Erfindungsaufgabe weisen die Ansprüche 6 bis 14 aus.

Die einstellbare Wassertauchung kann mit einer herkömmlichen Schwenktasse vorweggenommen werden. Dabei muß die Wasserzugabe in die Schwenktasse, der Wasserabfluß oder die Überlaufhöhe einstellbar ausgeführt sein. Durch eine erhöhte Wasserzugabe wird zusätzlich zu der üblichen Tauchung eine Tauchung innerhalb des Tauchrohres (innere Wassertauchung) ausgebildet, die durch Veränderungen der Wasserzugabe einstellbar ist.

Bei der herkömmlichen Schwenktasse kann die Wassertauchung nicht mehr unter den Schwenktassenrand vermindert werden. Eine Verringerung der Tauchung ist dadurch möglich, daß die bekannten Schwenktassen mit Wasserabfluß-Öffnungen versehen werden. Es ist weiterhin möglich, den Tassenboden als Prallplatte für eine regelbare Wassertauchung innerhalb des Tauchrohres zu benutzen. Die als Drehklappe ausgeführten Vorlageventile können ebenfalls für die Erfindungsgemäße Wassertauchung benutzt werden.

Eine gegenüber herkömmlichen Schwenktassen veränderte Schwenktasse besitzt z. B. einen Spalt zwischen Tassenboden und Tassenrand, durch den sowohl das Wasser als auch in die Tauchung gelangende Kondensate abfließen können. Während der Füllung ist die erfindungsgemäße Schwenktasse, genau wie die herkömmliche Schwenktasse, geöffnet. Sie kann sogar bei flächengleicher Ausbildung des Ringspaltes gegenüber dem offenen Steigrohrkrümmerquerschnitt auch von Beginn an geschlossen sein, da bei dieser Ausführungsform keine Drosselwirkung auftritt.

Durch diese regelbare Wassertauchung wird erstmals eine Trennung von Vorlagendruck und Kammerdruck möglich. Dadurch kann bei gleichem Absaugungsquerschnitt eine bessere Absaugung durch einen geringeren Vorlagendruck erzielt werden, da der Kammerdruck aufgrund der Abtrennung durch die regelbare Wassertauchung nicht mehr von dem Vorlagendruck abhängig ist. Es können weiterhin die bekannten Maßnahmen zur Emissionsverminderung beim Füllvorgang entfallen (Preßwasserabsaugung, Überleitrohr und das Lufteinblasen in die Planiertür, z. B. mit Planiermuff).

Die maximale Höhe des Wasserstandes innerhalb des Tauchrohres kann durch Auslegung des Querschnittes der Wasserzugabeleitung, durch eine Thermoelementsicherung oder durch einen Höchstdruck in der Kammer begrenzt werden.

Die klare Trennung zwischen Vorlagen- und Kammerdruck erlaubt eine individuelle Regelung des Druckes innerhalb jeder einzelnen Kammer. Hierzu wird mittels bekannter Druckaufnehmer der Kammerdruck z. B. am Steigrohrfuß, am Krümmer, im Türbereich oder einer anderen geeigneten Stelle gemessen. Der so gemessene Druck dient als Führungsgröße für eine Druckregelung, die über die Veränderung der Wasserzugabe an der Wassertauchung erfolgt.

Eine andere Möglichkeit besteht darin, den Rohgasvolumenstrom als Führungsgröße für die Regelung zu nutzen.

Natürlich kann, z. B. bei Ausfall der Druckmessung, auch eine reine Steuerung des Druckes - ohne Soll-/Istwert-Vergleich - in Abhängigkeit von der Garungszeit, von der Rohgastemperatur im Steigrohr oder einer anderen geeigneten Größe durchgeführt werden.

Gemäß Anspruch 2 kann die Regelung des Gasdruckes derart erfolgen, daß im Bereich der maximalen Höhe der Wassertauchung geregelt wird. Durch die Erhöhung der Tauchung wird der Kammerdruck gezielt erhöht. Es wird dadurch die Möglichkeit geschaffen, die Rohgasverweilzeiten zu verlängern. Aufgrund von Crackreaktionen ergibt sich eine Rohgaszusammensetzung, z. B. mit erhöhtem Wasserstoffgehalt und verringertem Teerausbringen.

Gemäß Anspruch 3 werden die Gase bei geöffnetem Drosselorgan mit vermindertem Vorlagendruck abgesaugt. Dabei kann in der Vorlage sogar ein Unterdruck herrschen. Dieser verringerte Vorlagendruck wirkt sich auf die Ofenkammer so aus, daß das Rohgas zum Garungsbeginn und während der Abgarung leichter als bisher aus der Ofenkammer entweichen kann und dadurch hohe Drücke in der Kammer vermieden werden. Damit wird es möglich, den Kammerdruck, der von dem aus dem im Stand der Technik bekannten höheren Vorlagendruck abhängt, zu vermindern, da der jetzt geringere, eventuell sogar negative Vorlagendruck direkt in der Kammer wirksam werden kann und somit zu verstärkter Absaugung mit verringerter Rohgasverweilzeit führt.

Die Verkürzung der Rohgasverweilzeit führt zu einer Schonung der gasförmigen Kohlenwertstoffe. Das bedeutet, daß z. B. der Methananteil des Gases ansteigt, während sich der Wasserstoffanteil verringert. Als Folge davon steigt der Brennwert, die Rohgasdichte und die Wobbezahl des Gases. Weiterhin wird durch die Senkung des Vorlagendruckes eine schnellere Rohgasabsaugung bewirkt. Dadurch wird die Kohlenfeuchte schneller aus dem Kammerbesatz entfernt und damit der spezifische Energieverbrauch bei der Verkokung gesenkt.

Zwischen den Regelbedingungen gemäß Anspruch 3 bzw. Anspruch 2 kann jede gewünschte Wassertauchung eingestellt und geregelt werden.

Wird der Gasdruck in der Ofenkammer infolge der veränderten Rohgasentbindung geringer, so reduziert sich der Kammerdruck bis auf einen für jede Kammer individuell einstellbaren Gasdruck. Wird dieser vorher festgelegte Kammerdruck erreicht oder unterschritten, so wird über einen Stellmotor die Schwenktasse betätigt und damit der freie Querschnitt im Gasweg verringert. Die Schwenktasse braucht dann nicht über einen vom Kammermindestdruck gesteuerten Stellmotor geschlossen werden, wenn bei einer flächengleichen Ringspaltausführung die Tasse direkt nach dem Füllvorgang geschlossen wurde. Durch das ständig fließende Kohlewasser der Vorlagenberieselung gelangt Wasser in die geschlossene Schwenktasse. Das Wasser in der Schwenktasse steigt in Abhängigkeit von dem Wasserabfluß durch den Auslaufquerschnitt der Tasse und dem zufließenden Wasser auf eine gewisse Tauchungshöhe an. Dadurch steigt in Abhängigkeit von der Tauchungshöhe der Gasdruck im Koksofen an. Die Tauchhöhe kann über die Wassermenge geregelt werden, so daß der Druck der einzelnen Ofenkammer individuell einstellbar ist.

Eine Tauchhöhenbegrenzung erfolgt durch die Randhöhe der Schwenktasse, d. h., wenn das Kohlewasser ungeregelt in die Schwenktasse fließt, wird die maximale Tauchhöhe durch die Tassenrandhöhe begrenzt und das überschüssige Wasser läuft über den Schwenktassenrand in die Vorlage. Durch Regelung der Wasserzuflußmenge kann jede gewünschte Tauchungshöhe stufenlos eingestellt werden, so daß auf einfache Art und Weise der Kammerdruck für jeden einzelnen Koksofen individuell einstellbar ist. Der jeweils anstehende Kammerdruck wird ständig gemessen und dient als Führungsgröße für die Regelung über die Tauchung. Dabei wird der Druck in jeder Ofenkammer so bemessen, daß keine Umgebungsluft in den Ofen hineingesaugt werden kann, d. h., daß auch an der Ofensohle immer ein leichter Überdruck in der Kammer herrscht.

Gemäß Anspruch 4 kann die erfindungsgemäße regelbare Wassertauchung vorteilhaft für den Betrieb von Koksöfen mit einer Doppel-Vorlage eingesetzt werden. Der Rohgasstrom in die eine oder andere Vorlage wird über unterschiedliche Tauchungshöhen gesteuert; dabei kann der Vorlagendruck der beiden Vorlagen unterschiedlich sein und unabhängig von der Kammerhöhe eingestellt werden. Infolge dieser Unabhängigkeit des Vorlagendruckes von der Kammerhöhe kann ein geringerer als der bisher unbedingt notwendige Vorlagendruck eingestellt werden oder sogar ein Unterdruck in der Vorlage vorherrschen. Dadurch wird eine zusätzliche Absaugung über beide Vorlagen, z. B. eine Preßwasser-Absaugung, überflüssig.

Eine vermehrte Rohgasabsaugung kann über einen erfindungsgemäß unabhängig vom Kammerdruck einstellbaren Vorlagendruck erreicht werden und benötigt nicht mehr den Umweg über eine Vergrößerung des Absaugungsquerschnittes bei dem bisher nicht veränderbaren Vorlagendruck. Es ist trotz ständiger Rohgasabsaugung möglich, immer einen Mindest-Gasdruck im Ofen aufrechtzuerhalten und so bei zu geringer Gasentwicklung mögliche Lufteintritte in die Ofenkammer sicher zu verhindern.

Gemäß Anspruch 5 kann der Druck in der Koksofenkammer so geregelt werden, daß der Druck konstant in Höhe des an sich bekannten Kammermindestdruckes liegt. Durch diese Verfahrensweise werden die Emissionen aus allen Ofenleckagen gegenüber der herkömmlichen Verfahrensweise erheblich verringert. Im Gegensatz zu der üblichen Verfahrensweise besteht bei der erfindungsgemäßen Verfahrensweise nicht die Gefahr, daß die Koksofenkammer in den Unterdruckbereich kommt und damit die Gefahr von Lufteintritten gegeben ist.

Die erfindungsgemäße Schwenktasse kann, genau so wie die Steigrohrkrümmerverlängerung, die als Tauchrohr fungiert, gegenüber der oben erwähnten Ausführungsform unterschiedlich ausgebildet werden. Die Wasserzugabe kann ebenfalls auf unterschiedliche Weise erfolgen. Die verschiedenen Ausführungsformen der Erfindung werden nachfolgend anhand der Zeichnung näher erläutert.

Die Zeichnung zeigt in der
- Figur 1: eine Ausführungsform der erfindungsgemäßen Schwenktasse, in der
- Figur 2: eine weitere Ausführungsform der erfindungsgemäßen Schwenktasse, in der
- Figur 3: eine Ausführungsform, in der das Drosselorgan als Platte ausgebildet ist, in der
- Figur 4: das Prinzip der Regelung des Gasdruckes einer Koksofenkammer mit der erfindungsgemäßen Schwenktasse, in der
- Figur 5: das Prinzip eines wassergetauchten Doppel-Vorlagenbetriebs eines Koksofens, in der
- Figur 6 und 7: weitere Ausführungsformen der erfindungsgemäßen Tasse, in der
- Figur 8: verschiedene Möglichkeiten der Steigrohrkrümmerverlängerung, in der
- Figur 9: eine Ausführung der erfindungsgemäßen Wassertauchung, in der
- Figur 10: eine weitere Möglichkeit der erfindungsgemäßen Kammerdruckregelung, in der
- Figur 11: eine spezielle Ausführungsform der Wasserregelung für die erfindungsgemäße Wassertauchung und in der
- Figur 12: die Abhängigkeit des Kammerdrucks von der Garungszeit.

Die Figur 1 zeigt eine Schwenktasse 1 mit einer Achse 2 mit der die Schwenktasse 1 gedreht werden kann. In waagerechter Stellung ragt in die Schwenktasse 1 ein Tauchungsrohr 4 hinein, so daß eine Tauchung bis zu dem Tassenrand 5 der Schwenktasse 1 möglich ist. In Abhängigkeit von der zufliessenden Wassermenge läuft das Wasser entweder nur über den Spalt 3 ab oder bei verstärktem Wasserzufluß über den Spalt 3 und den oberen Tassenrand 5. Die Wassermenge kann so geregelt werden, daß zwischen dem Spalt 3 und dem Tassenrand 5 jede Tauchungshöhe einstellbar ist.

Die Figur 2 zeigt eine Schwenktasse 6 mit einem als Kegel ausgebildeten Boden 8 und Ablaufspalten 7, die durch Stege 9 unterbrochen sind.

Die Figur 3 zeigt eine Platte 10, die mit einer Achse 11 mit einem verstellbaren Anschlag 12 unter ein Tauchrohr 13 geschwenkt werden kann. Durch eine nicht dargestellte Wasserzugabe kann ein beliebiger Wasserstand 14 in dem Tauchrohr 13 eingestellt werden.

In der Figur 4 ist das Verfahren zur Regelung des Gasdruckes einer Koksofenkammer dargestellt. Aus der Figur 4 geht hervor, daß die erfindungsgemäße Schwenktasse 1 in einer Vorlage 21, an die über einen Steigrohrkrümmer 22 ein Steigrohr 23 angeschlossen ist, angeordnet ist. Das Steigrohr ist in üblicher Weise an eine Ofenkammer 24 angeschlossen. An der Vorlage 21, dem Steigrohr 23 und der Ofenkammer 24 sind Druckmeßstellen 15, 25, 26, 27 und 28 angebracht, die über Druckwandler 16, 29 und 30 an einen Rechner 31 angeschlossen sind. Über den Rechner 31 ist ein Ventil 32 einer Kohlewasserleitung 33 mit einem Regler 17 und einem Stellantrieb 18 einstellbar.

Zu Beginn der Garungszeit ist die Schwenktasse 1 geöffnet und der Druck aus der Vorlage 21 wirkt über den Steigrohrkrümmer 22 und das Steigrohr 23 auf die Ofenkammer 24. Das entstehende Rohgas kann somit aus der Ofenkammer 24 abgesaugt werden. Sinkt der Gasdruck an den Druckmeßstellen 25, 26, 27 oder 28 unter einen in dem Rechner 31 vorgegebenen Grenzwert, so wird über den Regler 35, einen Stellantrieb 36 und ein Gestänge 37 die Schwenktasse 1 in eine waagerechte Stellung gebracht. In die Schwenktasse 1 läuft nun das Wasser aus der Leitung 33, dadurch steigt der Druck in der Ofenkammer an. Erreicht der Kammerdruck einen in dem Rechner 31 voreingestellten Grenzwert, so wird der Wasserzufluß über das Ventil 32 so weit reduziert, daß die Tauchung in der Schwenktasse 1 sinkt, bis der anstehende Kammerdruck dem gewünschten Wert entspricht. Auf diese Weise kann in Abhängigkeit von dem gewünschten Kammerdruck die Tauchung von 0 mm bis zur maximalen Tauchung bis auf Tassenrandhöhe bzw. bis zur inneren Tauchhöhenbegrenzung ansteigen, da eventuell zu viel dosiertes Wasser über den Tassenrand in die Vorlage läuft.

Fällt die Regelung der Tauchungshöhe aus, so kann kein Wasser in den Ofen laufen und der Kammerdruck kann maximal auf den der größten inneren Tauchungshöhe entsprechenden Wert ansteigen.

Wird keine Kammerdruckreduzierung unter den von der baubedingten Randhöhe der Tauchung vorgegebenen Druckwert gewünscht, so kann die Wasserzufuhr unreduziert in Betrieb sein. Es stellt sich damit auch ohne Regelung ein konstanter Kammerüberdruck ein, der den Eintritt von Umgebungsluft in den Koksofen verhindert.

In Figur 5 ist das Prinzip eines Doppel-Vorlagenbetriebes eines Koksofens mit der erfindungsgemäßen Wassertauchung dargestellt.

Aus der Figur geht hervor, daß an einen Koksofen 40 mit einem Gassammelraum 41 zwei Vorlagen 42 und 43 über Steigrohre 51 und 52 sowie Steigrohrkrümmer 49 und 50 angeschlossen sind. In den beiden Vorlagen 42 und 43 sind Schwenktassen 44 und 45 angeordnet, die über Vorlagenberieselungen 47 und 48 mit Wasser beschickt werden können.

Zum Garungsbeginn ist die Schwenktasse 44 ganz geöffnet und die Schwenktasse 45 geschlossen, d. h., in waagerechter Stellung angeordnet. Die in dem Koksofen 40 vorhandenen Rohgase gelangen über den Gassammelraum 41, Steigrohr 51 und den Steigrohrkrümmer 49 über die geöffnete Schwenktasse 44 in die Vorlage 42. Gleichzeitig ist die Schwenktasse 45 in waagerechter Stellung. Damit ist der Koksofen 40 durch die Tauchung in der Schwenktasse 45 von der Vorlage 43 getrennt. Beide Vorlagenberieselungen 47 und 48 sind gleichzeitig in Betrieb.

Ändert sich im Laufe der Abgarung die Rohgaszusammensetzung, so kann ab einer gewünschten Rohgasqualität die Vorlage 42 durch Drehung der Schwenktasse 44 in die Waagerechte getrennt und die Vorlage 43 durch Drehung der Schwenktasse 45 angeschlossen werden.

Werden beide Schwenktassen 44 und 45 in die waagerechte Stellung gebracht, so kann durch Erhöhung bzw. Erniedrigung der Tauchung aufgrund der Erniedrigung bzw. Erhöhung des Wasserzulaufes eine Regelung erfolgen. Infolge des Druckanstieges durch Erhöhung der Tauchung, z. B. in der Schwenktasse 44 der Vorlage 42, wird das Rohgas durch die Vorlage 43 mit geringerer Tauchung in der Schwenktasse 45 abgesaugt.

Dabei kann das sogenannte Ab- bwz. Anhängen der beiden Vorlagen 42 und 43 in Abhängigkeit von der Rohgaszusammensetzung, dem Kammerdruck und der entwickelten Rohgasmenge oder in Abhängigkeit von der Garungszeit erfolgen. Der Wasserstand in den Schwenktassen 44 und 45 kann - wie vorher beschrieben - auf die gewünschte Tauchungshöhe eingestellt werden und so der Kammerdruck auf einen gewünschten Wert gehalten werden. Durch genügenden Unterdruck in der beim Füllvorgang angehangenen Vorlage kann auf eine bisher notwendige Zusatzabsaugung der Füllgase mit Preßwasser oder ein Überleitrohr verzichtet werden.

Die Figur 6 zeigt eine weitere Ausführungsform der erfindungsgemäßen Schwenktasse. Aus der Figur geht hervor, daß eine Schwenktasse 60 mit einem Trichterboden 61 ausgeführt wird. Der Trichterboden 61 ist mit Ausflußöffnungen 62 und 63 versehen. Die Ausflußöffnungen 62 und 63 sind in unterschiedlichen Höhen angebracht. Aus der unteren Ausflußöffnungen 62 laufen die schweren Kondensatanteile und Wasser, aus den oberen Ausflußöffnungen 63 die leichteren Kondensatanteile und Wasser.

Mit der Schwenktasse 60 können somit schwere Kondensatanteile kontinuierlich der Ausflußöffnung 62 zugeführt werden. Durch den Wasserablauf 63 kann der Wasserspiegel in der Schwenktasse 60 auf einer definierten Höhe gehalten werden.

In der Figur 7 ist eine weitere Ausführungsform der erfindungsgemäßen Schwenktasse dargestellt. Eine Schwenktasse 70 weist eine Ausflußöffnung 71 auf. Wird die Schwenktasse 70, z. B. für den Füllvorgang, nach unten geschwenkt, wird die Ausflußöffnung 71 automatisch durch einen Reinigungsdorn 72 von eventuell anhaftenden Ablagerungen befreit.

Selbstverständlich können bei dieser Ausführungsform auch mehrere Ausflußöffnungen und dementsprechend mehrere Reinigungsdorne vorgesehen werden.

In der Figur 8 sind verschiedene Möglichkeiten der Gestaltung der Steigrohrkrümmerverlängerung, die als Tauchrohr 13 fungiert, dargestellt. Bei diesen Ausführungsformen wird die Kante des Tauchrohrs 13 derart verändert, daß eine vollständig zum Wasserspiegel des Druckregelungswassers parallele Kante [Figur 8 (a)] wie bei der vorher beschriebenen Ausführungsform nicht mehr vorhanden ist. In Versuchen hat sich herausgestellt, daß eine zum Wasserspiegel parallele Kante zu einem Überschwingen der Druckregelung und zu einer Pulsation der Tauchung führt.

Wird die Kante, wie in der Figur 8 (b - g) dargestellt, ausgeführt, so wird eine schlagartige völlige Abtauchung verhindert, wenn der ansteigende Wasserspiegel die Kante erreicht. Ein Überschwingen der Druckregelung wird vermieden.

In der Figur 9 ist eine Ausführung der erfindungsgemäßen Wassertauchung dargestellt, bei der die erfindungsgemäße Schwenktasse vollständig entfällt. Die Wassertauchung wird durch einen U-förmig verlängerten Steigrohrkrümmer erreicht. Die U-förmige Steigrohrkrümmerverlängerung 90 ist mit einer Auslauföffnung 91 für Kondensat und Wasser versehen. Das Rohgas gelangt über den Steigrohrkrümmer und die Steigrohrkrümmerverlängerung 90 in die Vorlage 95. Sinkt der Kammerdruck, so kann durch vermehrte Wasserzugabe über die Steigrohrberieselung die zulaufende Wassermenge vergrößert werden und damit der Wasserspiegel in der Steigrohrkrümmerverlängerung 90 angehoben und der freie Gasaustrittsquerschnitt verkleinert werden. Diese Querschnittsverringerung kann bis zum völligen Verschluß des U-Rohrquerschnitts bis zu der Überlaufkante 94 gesteigert werden. Durch diese Vorrichtung ist die erfindungsgemäße Regelung des Gasdruckes ohne Schwenktasse möglich.

In der Figur 10 ist eine weitere Möglichkeit der erfindungsgemäßen Kammerdruckreglung dargestellt. Unter einer Steigrohrkrümmerverlängerung 101 ist ein in vertikaler Richtung bewegbares Rohr 102 angeordnet, das über eine Tauchung 103 gegenüber der Steigrohrkrümmerverlängerung 101 abgedichtet ist. Das Rohr 102 ist mit einer Kante 104 entsprechend den Ausführungsformen der Figur 8 ausgeführt. Diese Kante 104 taucht in den Vorlagensumpf 105. Die erfindungsgemäße Kammerdruckregelung erfolgt durch unterschiedliche Tauchung des Rohrs 102 in den Vorlagensumpf 105. Dabei kann das Rohr 102 jede Position zwischen "nicht eingetaucht" und "vollständig eingetaucht" einnehmen. Die Kammerdruckregelung erfolgt somit über eine Hubsteuerung des Rohres 102.

Der Vorteil dieser Ausführungsform ist, daß ein völlig freier und gleichbleibender Rohrquerschnitt für Kondensat und Rohgas vorhanden ist. Damit ergeben sich keinerlei Verstopfungsprobleme beim Kondensatablauf. Der Wasserstand ist gleichbleibend unabhängig von irgendeiner Regelung des Wasserzulaufs. Es sind keine verschleißenden Dichtungselemente vorhanden. Die Dichtung zwischen Steigrohrkrümmerverlängerung 101 und Rohr 102 erfolgt über eine verschleißfrei arbeitende Wassertauchung. Aufgrund der Konstruktion der Wassertauchung können keine festen oder abbröckelnden Kondensatteile aus der Steigrohrkrümmerverlängerung in die Tauchung gelangen. Die Hubeinrichtung für das Rohr 102 kann seitlich, oberhalb oder unterhalb des Rohres 102 angeordnet sein.

In der Figur 11 ist eine spezielle Ausführungsform der Wasserregelung für die erfindungsgemäße Wassertauchung dargestellt. Eine Vorlage 110 mit einer Steigrohrkrümmerverlängerung 111 und einer Schwenktasse 112 wird über eine Leitung 113 und 114 mit Berieselungswasser versorgt. Dieses Berieselungswasser kann, wie schon beschrieben, für die erfindungsgemäßen Wassertauchung eingesetzt werden. Der Wasseranteil, der zu dem jeweiligen Zeitpunkt zur Tauchung nicht benötigt wird, wird über eine Leitung 115 direkt in die Vorlage geleitet. Hierdurch wird sichergestellt, daß immer die gesamte gelieferte Wassermenge ohne Abdrosselung in die Vorlage gelangt und somit jederzeit die notwendige Wassermenge zum Kondensattransport in dem Vorlagensumpf zur Verfügung steht. Die Verteilung der Wasserströme erfolgt mit einer Regelungseinrichtung 117 und ist beliebig. Es muß nur gewährleistet sein, daß eine Mindestmenge als Berieselungswasser für die Rohgaskühlung zur Verfügung steht. Diese Mindestwassermenge führt zu keinem Regelungseffekt im Hinblick auf die Wassertauchung.

Der Vorteil dieser Ausführungsform liegt darin, daß keine Pumpenergie zu Regelungszwecken abgedrosselt wird. Die Pumpen für die Wasserzufuhr laufen immer unter gleicher Belastung. Eventuelle Undichtigkeiten innerhalb der Absperrhähne sind unproblematisch und die Dichtelemente der Absperrhähne unterliegen einem geringeren Druck, da die Wasserzufuhr nicht gedrosselt werden muß.

In der Figur 12 ist der Kammerdruck P in Abhängigkeit von der Garungszeit t dargestellt. Kurve 120 zeigt den Verlauf des Kammerdrucks über die Garungszeit gemäß dem Stand der Technik. In der Kurve 121 ist ein veränderter Verlauf des Kammerdrucks über die Garungszeit dargestellt. Dieser Verlauf wird durch die erfindungsgemäße Wassertauchung ermöglicht, wenn die Vorlage nicht, wie bisher im Kokereibetrieb zwingend erforderlich, im Überdruck- sondern im Unterdruckbereich betrieben wird. Bei dieser Verfahrensweise wird der Kammerdruck so weit verändert, daß der Druck konstant in Höhe des gewünschten Kammermindestdrucks liegt. Dieser Mindestdruck ist so zu bemessen, daß keine Umgebungsluft gegen Garungsende in den Ofen gelangt.

Durch diese Verfahrensänderung (Vorlage im Saugungsbereich) werden die Emissionen aus allen Ofenleckagen gegenüber der herkömmlichen Verfahrensweise (Vorlage im Überdruck) erheblich verringert.

Durch die Absenkung des Kammerdrucks auf einen von Garungsbeginn bis Garungsende gleichbleibenden Mindestdruck wird der bisher deutlich darüberliegende Differenzdruck zwischen dem jeweiligen Druck inner- und außerhalb der Kammer abgebaut. Damit fällt die Ursache für die auftretenden Koksofenemisssionen weg, obwohl die Anzahl und Größe der Leckagestellen gleichbleibt. Es wird ohne weitere Abdichtungsmaßnahmen ein Emissionsverhalten des Koksofens über die gesamte Garungszeit erreicht, wie sie bisher nur gegen Garungsende aufgrund der fortschreitenden Verkokung und der damit verbundenen geringeren Gasentwicklung und Druckabnahme vorlag.

Bei Betrieb mit erfindungsgemäßer Schwenktasse ist bei dieser Verfahrensführung die Schwenktasse stets in waagerechter Stellung. Lediglich während des Füllvorgangs wird die Schwenktasse in die vertikale Richtung geschwenkt.

### BEZUGSZEICHENLISTE

- 1: Schwenktasse
- 2: Achse
- 3: Spalt
- 4: Tauchungsrohr
- 5: Tassenrand
- 6: Schwenktasse
- 7: Ablaufspalt
- 8: Boden
- 9: Stege
- 10: Platte
- 11: Achse
- 12: Anschlag
- 13: Tauchrohr
- 14: Wasserstand
- 15: Druckmeßstelle
- 16: Druckwandler
- 17: Regler
- 18: Stellantrieb
- 21: Vorlage
- 22: Steigrohrkrümmer
- 23: Steigrohr
- 24: Ofenkammer
- 25: Druckmeßstelle
- 26: Druckmeßstelle
- 27: Druckmeßstelle
- 28: Druckmeßstelle
- 29: Druckwandler
- 30: Druckwandler
- 31: Rechner
- 32: Ventil
- 33: Kohlewasserleitung
- 35: Regler
- 36: Stellantrieb
- 37: Gestänge
- 40: Koksofen
- 41: Gassammelraum
- 42: Vorlage
- 43: Vorlage
- 44: Schwenktasse
- 45: Schwenktasse
- 47: Vorlagenberieselung
- 48: Vorlagenberieselung
- 49: Steigrohrkrümmer
- 50: Steigrohrkrümmer
- 51: Steigrohr
- 52: Steigrohr
- 60: Schwenktasse
- 61: Trichterboden
- 62: untere Ausflußöffnung
- 63: obere Ausflußöffnung
- 70: Schwenktasse
- 71: Ausflußöffnung
- 72: Reinigungsdorn
- 90: Steigrohrkrümmerverlängerung in U-Form
- 91: Auslauföffnung
- 94: Überlaufkante
- 95: Vorlage
- 101: Steigrohrkrümmerverlängerung
- 102: Rohr
- 103: Tauchung
- 104: Kante
- 105: Vorlagensumpf
- 110: Vorlage
- 111: Steigrohrkrümmerverlängerung
- 112: Schwenktasse
- 113: Leitung
- 114: Leitung
- 115: Leitung
- 117: Regelungseinrichtung
- 120: Kurve
- 121: Kurve

¹ According to the amendment made to the original German text, the clause beginning 'and the apparatus...' is to be added to the end of this claim. This clause, however, is incomplete and therefore can only be translated as it stands.
² Plural in the German text.

## Patentansprüche

1. Verfahren zum Regeln oder Steuern des Gasdruckes einer Koksofenbatterie, bei dem ein in den Steigrohrkrümmern angeordnetes tassenförmiges, mit Wasser befüllbares Drosselorgan entsprechend dem Druckverlauf bei der Gasbildung der zu verkokenden Kohle betätigt wird, **dadurch gekennzeichnet, daß** die Drosselung für jeden einzelnen Ofen mit einer Wasserstandshöheneinstellung in dem Drosselorgan in Abhängigkeit von den tatsächlichen Druckverhältnissen in der jeweiligen Koksofenkammer derart erfolgt, daß je nach gewünschtem Gasdruck in der Koksofenkammer die Wasserstandshöhe in Abhängigkeit vom Wasserabfluß aus dem und dem Wasserzufluß in das tassenförmige Drosselorgan oder in Abhängigkeit einer vorgebbaren Überlaufhöhe eingestellt wird.

2. Verfahren nach Anspruch 1, **dadurch gekennzeichnet, daß** die Drosselung im Bereich der maximalen Höhe der Wassertauchung erfolgt.

3. Verfahren nach Anspruch 1, **dadurch gekennzeichnet, daß** die Drosselung im Bereich der minimalen Höhe der Wassertauchung erfolgt.

4. Verfahren nach Anspruch 1, **dadurch gekennzeichnet, daß** die regelbare Wassertauchung bei Koksöfen mit Doppel-Vorlagenbetrieb eingesetzt wird.

5. Verfahren nach Anspruch 1, dadurch gekennzeichnet, daß der Druck in der Koksofenkammer so geregelt wird, daß der Druck konstant in Höhe des an sich bekannten Kammermindestdruckes liegt.

6. Vorrichtung zur Durchführung des Verfahrens nach einem oder mehreren der Ansprüche 1 bis 5, **dadurch gekenn** **zeichnet, daß** eine Schwenktasse (1), die eine oder mehrere Wasserabfluß-Öffnungen (3) zwischen Tassenboden und Tassenrand aufweist, unter einem Steigrohrkrümmer (22) angeordnet ist und die Schwenktasse (1) mit einer Kohlewasserleitung (33) mit Ventil (32), das über Stellantrieb (18) und Rechner (31) mit Druckmeßstellen (15, 25, 26, 27 und 28) verbunden ist, mit Wasser unterschiedlich beaufschlagbar ausgebildet ist.

7. Vorrichtung nach Anspruch 6, **dadurch gekennzeichnet, daß** der Boden (8) der Schwenktasse (1) als Kegel mit nach oben ragender Spitze ausgebildet ist und Ablaufspalte (7), die durch Stege (9) unterbrochen sind, aufweist.

8. Vorrichtung zur Durchführung des Verfahrens nach einem oder mehreren der Ansprüche 1 bis 5, **dadurch gekennzeichnet, daß** ein Wasserückhalteelement (10), mit einer Achse (11), mit einem verstellbaren Anschlag (12) unter einem Tauchrohr (13) schwenkbar angeordnet ist und ein Wasserstand (14) in dem Tauchrohr (13) mit einer Kohlewasserleitung (33) mit Ventil (32), das über Stellantrieb (18) und Rechner (31) mit Druckmeßstellen (15, 25, 26, 27 und 28) verbunden ist, ausbildbar ist.

9. Vorrichtung nach Anspruch 6, **dadurch gekennzeichnet, daß** eine Schwenktasse (60) mit einem Trichterboden (61) mit in unterschiedlichen Höhen angebrachten Ausflußöffnungen (62) und (63) ausgeführt ist.

10. Vorrichtung nach Anspruch 6, **dadurch gekennzeichnet, daß** eine Schwenktasse (70) mit einer Ausflußöffnung (71) derart ausgebildet ist, daß ein Reinigungsdorn (72) bei der Schwenkung nach unten eingeführt werden kann.

11. Vorrichtung nach Anspruch 6, **dadurch gekennzeichnet, daß** die Kante eines Tauchrohres (13) schräg ausgeführt oder mit Aussparungen bzw. Öffnungen versehen ist.

12. Vorrichtung zur Durchführung des Verfahrens nach einem oder mehreren der Ansprüche 1 bis 5, **dadurch gekennzeichnet, daß** ein Steigrohrkrümmer mit einem U-förmigen Element (90) mit Auslauföffnung (91) und Überlaufkante (94) ausgebildet ist und mit einer Kohlewasserleitung (33) mit Ventil (32), das über Stellantrieb (18) und Rechner (31) mit Druckmeßstellen (15, 25, 26, 27 und 28) verbunden ist, mit Wasser unterschiedlich beaufschlagbar ausgebildet ist.

13. Vorrichtung zur Durchführung des Verfahrens nach einem oder mehreren der Ansprüche 1 bis 5, **dadurch gekennzeichnet, daß** unter einer Steigrohrkrümmerverlängerung (101) ein in vertikaler Richtung bewegbares Rohr (102), das über eine Tauchung (103) gegenüber der Steigrohrkrümmerverlängerung (101) abgedichtet, angeordnet ist und die Vorrichtung mit einer Kohlewasserleitung (33) mit Ventil (32), das über Stellantrieb (18) und Rechner (31) mit Druckmeßstellen (15, 25, 26, 27) verbunden ist.

14. Vorrichtung nach Anspruch 6, **dadurch gekennzeichnet, daß** eine Vorlage (110) mit einer Steigrohrkrümmerverlängerung (111) und einer Schwenktasse (112) mit Leitungen (113, 114 und 115) und einer Regelungseinrichtung (117) für die Wasserzufuhr ausgebildet sind.

## Claims

1. A method for regulating or controlling the gas pressure of a coke oven battery, in which a cup-shaped restrictor element arranged in the rising-pipe bends and designed to be filled with water is operated in accordance with the pressure variation during the formation of gas from coal to be coked, characterised in that the restriction of each individual oven by means of a water level adjustment in the restrictor element in dependence on the actual pressure conditions in the particular coke oven chamber is effected in such a way that, depending on the desired gas pressure in the coke oven chamber, the water level is adjusted in dependence on the outflow or inflow of the water from or into the cup-shaped restrictor element or in dependence on a predeterminable overflow level.

2. A method according to claim 1, characterised in that the restriction is effected in the region of the maximum level of the water immersion.

3. A method according to claim 1, characterised in that the restriction is effected in the region of the minimum level of the water immersion.

4. A method according to claim 1, characterised in that the water immersion which can be regulated is used with coke ovens with double collecting main operation.

5. A method according to claim 1, characterised in that the pressure in the coke oven chamber is regulated such that the pressure is constant at the level of the minimum chamber pressure which is known per se.

6. Apparatus for implementing the method according to one or more of claims 1 to 5, characterised in that a swivelling cup (1) which has one or more water outflow openings (3) between the cup base and the cup rim is arranged underneath a rising-pipe bend (22) and the swivelling cup (1) is designed so that it can be differently acted upon by water by means of a coal-water line (33) comprising a valve (32) which is connected via an operating mechanism (18) and a computer (31) to pressure measuring points (15, 25, 26, 27 and 28).

7. Apparatus according to claim 6, characterised in that the base (8) of the swivelling cup (1) is a cone with an upwardly extending apex and has discharge apertures (7) which are interrupted by bars (9).

8. Apparatus for implementing the method according to one ormore of claims 1 to 5, characterised in that a water retaining element (10) comprising a shaft (11) with an adjustable stop (12) is swivellably arranged underneath an immersion pipe (13) and a water level (14) may be created in the immersion pipe (13) by means of a coal-water line (33) comprising a valve (32) which is connected via an operating mechanism (18) and a computer (31) to pressure measuring points (15, 25, 26, 27 and 28).

9. Apparatus according to claim 6, characterised in that a swivelling cup (60) with a conical base (61) is designed with outflow openings (62) and (63) located on different levels.

10. Apparatus according to claim 6, characterised in that a swivelling cup (70) with an outflow opening (71) is designed in such a way that a cleaning mandrel (72) can be inserted when it is swivelled downwards.

11. Apparatus according to claim 6, characterised in that the rim of an immersion pipe (13) is designed so as to be oblique or is provided with recesses or openings.

12. Apparatus for implementing the method according to one or more of claims 1 to 5, characterised in that a rising-pipe bend is designed with a U-shape element (9) comprising a discharge opening (91) and an overflow rim (94) and is designed so that it can be differently acted upon by water by means of a coal-water line (33) comprising a valve (32) which is connected via an operating mechanism (18) and a computer (31) to pressure measuring points (15, 25, 26, 27 and 28).

13. Apparatus for implementing the method according to one or more of claims 1 to 5, characterised in that a pipe (102) which may be moved in the vertical direction is arranged underneath a rising-pipe bend extension (101), the said pipe being sealed off from the rising-pipe bend extension (101) by means of an immersion element (103), and the apparatus with a coal-water line (33) comprising a valve (32) which is connected via an operating mechanism (18) and a computer (31) to pressure measuring points (15, 25, 26, 27) .... ¹

14. Apparatus according to claim 6, characterised in that a collecting main (110) with a rising-pipe bend extension (111) and a swivelling cup (112) [is]² designed with ducts (113, 114 and 115) and a regulating device (117) for the water supply.

## Revendications

1. Procédé de régulation ou de commande de la pression de gaz d'une batterie de four à coke, dans lequel un organe d'étranglement en forme de tasse, disposé dans les coudes des tubes montants, susceptible d'être rempli d'eau, est actionné en fonction de l'évolution de la pression lors de la formation des gaz du charbon à cokéfier, caractérisé en ce que l'étranglement pour chaque four individuel s'effectue avec un réglage de hauteur du niveau de liquide dans l'organe d'étranglement, en fonction des conditions de pression effectives rencontrées dans la chambre de carbonisation respective d'un four à coke, de manière que, selon la pression de gaz souhaitée dans la chambre de carbonisation du four à coke, la hauteur du niveau du liquide soit réglée en fonction de l'évacuation de l'eau hors de, et de l'amenée d'eau dans, l'organe d'étranglement en forme de tasse, ou bien en fonction d'une hauteur de déversement pouvant être prédéterminée.

2. Procédé selon la revendication 1, caractérisé en ce que l'étranglement s'effectue dans la zone de la hauteur maximale de l'immersion dans l'eau.

3. Procédé selon la revendication 1, caractérisé en ce que l'étranglement s'effectue dans la zone de la hauteur minimale de l'immersion dans l'eau.

4. Procédé selon la revendication 1, caractérisé en ce que l'immersion réglable dans l'eau pour des fours à coke est mise en oeuvre dans le cas d'un fonctionnement à double barillet collecteur de gaz.

5. Procédé selon la revendication 1, caractérisé en ce que la pression dans la chambre de carbonisation du four à coke est régulée de manière que cette pression soit constante, au niveau de la pression minimale, connue en soi, dans la chambre de carbonisation.

6. Dispositif de mise en oeuvre du procédé selon l'une ou plusieurs des revendications 1 à 5, caractérisé en ce qu'une tasse pivotante (1), présentant une ou plusieurs ouverture(s) d'évacuation d'eau (3) ménagées entre le fond de tasse et le bord de tasse, est disposée sous un coude de tube montant (22) et la tasse pivotante (1) est réalisée de manière à pouvoir être exposée diversement à l'eau, au moyen d'une conduite d'eau carburée (33), équipée d'une valve (32) reliée, par un servo-entraînement (18) et un ordinateur (31), à des points de mesure de pression (15, 25, 26, 27 et 28).

7. Dispositif selon la revendication 6, caractérisé en ce que le fond (8) de la tasse pivotante (1) est réalisé sous forme de cône ayant sa pointe tournée vers le haut et présente des intervalles d'évacuation (7), interrompus par des nervures (9).

8. Dispositif de mise en oeuvre du procédé selon l'une ou plusieurs de revendications 1 à 5, caractérisé en ce qu'un élément de retenue d'eau (10), doté d'un axe (11), avec une butée (12) réglable est disposé pivotant sous un tube plongeant (13), et un niveau d'eau (14) est susceptible d'être établi dans le tube plongeant (13), avec une conduite d'eau carburée (33) équipée d'une valve (32) reliée, par un servo-entraînement (18)-et un ordinateur (31), à des points de mesure de pression (15, 25, 26, 27 et 28).

9. Dispositif selon la revendication 6, caractérisé en ce qu'une tasse pivotante (60) est réalisée avec un fond en entonnoir (61) doté d'ouvertures d'évacuation (62) et (63) ménagées à des hauteurs différentes.

10. Dispositif selon la revendication 6, caractérisé en ce qu'une tasse pivotante (70) ayant une ouverture d'évacuation (71) est réalisée de manière qu'un mandrin de nettoyage (72) puisse être introduit lors du pivotement vers le bas.

11. Dispositif selon la revendication 6, caractérisé en ce que l'arête d'un tube plongeant (13) est réalisée obliquement ou bien est pourvue d'évidements et/ou d'ouvertures.

12. Dispositif de mise en oeuvre du procédé selon l'une ou plusieurs de revendications 1 à 5, caractérisé en ce qu'un coude de tube montant, doté d'un élément en forme de U (90) ayant une ouverture d'évacuation (91) et une arête de déversement (94), est réalisé et équipé d'une conduite d'eau carburée (33) dotée d'une valve (32) reliée, par un servo-entraînement (18) et un ordinateur (31), à des points de mesure de pression (15, 25, 26, 27 et 28), en étant susceptible d'être exposée diversement à l'eau.

13. Dispositif de mise en oeuvre du procédé selon l'une ou plusieurs de revendications 1 à 5, caractérisé en ce qu'un tube (102), déplaçable en direction verticale et isolé de façon étanche par rapport au prolongement de coude de tube montant (101), par l'intermédiaire d'un tronçon immergé (103), est disposé sous le prolongement du coude de tube montant (101) et le dispositif est relié à une conduite d'eau carburée (33) dotée d'une valve (32) reliée, par un servo-entraînement (18) et un ordinateur (31), à des points de mesure de pression (15, 25, 26, 27).

14. Dispositif selon la revendication 6, caractérisé en ce qu'un barillet collecteur de gaz (110) équipé d'un prolongement de coude de tube montant (111) et d'une tasse pivotante (112), dotée de conduites (113, 114 et 115) et d'un dispositif de régulation (117), sont réalisés pour l'amenée d'eau.
